# EUROPÄISCHE PATENTSCHRIFT

(11) **EP 1 970 173 B1**
(45) Veröffentlichungstag und Bekanntmachung des Hinweises auf die Patenterteilung: **14.09.2011**
(21) Anmeldenummer: 08101795.6
(22) Anmeldetag: 20.02.2008
(51) Int. Cl.: B26D 5/16, B26F 1/40, B30B 1/06, B30B 1/40, B26D 7/26

(54) **Bogenstanz- und -prägemaschine**
Sheet-fed punching and embossing press
Presse de découpage et de cannelage

(30) Priorität: 16.03.2007 DE 102007012638
(43) Veröffentlichungstag der Anmeldung: 17.09.2008
(73) Patentinhaber: Heidelberger Druckmaschinen AG, 69115 Heidelberg (DE)
(72) Erfinder: Ehrbar, David, 69190 Walldorf (DE); Frank, Hendrik, 41812 Erkelenz (DE); Lappok, Reinhard, 41542 Dormagen (DE)

(56) Entgegenhaltungen:
- EP-A- 0 037 096
- EP-A- 0 482 436
- WO-A-2004/099448

## Beschreibung

Die vorliegende Erfindung betrifft eine Bogenstanz- und -prägemaschine gemäß dem Oberbegriff von Anspruch 1.

Als Stanzen wird das Schneiden mit in sich geschlossenen, geometrischen Zuschnittsformen bezeichnet, die kreisförmig, oval oder mehreckig sowie Fantasieformen aller Art sein können. Auch die in der Druckweiterverarbeitung geübten Praktiken wie Stanzen mit Locheisen, Ecken abstoßen und Register stanzen werden zu diesem Bereich gezählt. Die Stanzung erfolgt gegen eine Stanzunterlage oder gegen Stempel, teilweise sind es auch Schervorgänge (vgl. Druckweiterverarbeitung, Ausbildungsleitfaden für Buchbinder, Bundesverband Druck e. V. 1996, Seite 351 ff.).

Verpackungsmaterialien aus Papier, Karton, Pappe oder Wellpappe werden hauptsächlich im Bogenformat gestanzt. Beim Stanzvorgang können zusätzlich aber auch Rilllinien oder Blindprägungen in den Nutzen eingebracht werden. Dieser komplexe Prozess macht es unabdingbar, die Bogen einzeln zu stanzen. Da es sich bei den Endprodukten um anspruchsvolle Verpackungen hinsichtlich technischer und graphischer Ausführungen handelt (etwa Verpackungen für Kosmetik, Zigaretten, Pharmazie, Lebensmittel etc.), werden besondere Anforderungen nicht nur an die Verpackungsmaterialien selbst gestellt, sondern es sind für optimale Resultate auch Stanzwerkzeuge mit geringsten Toleranzen und äußerst präzise und zuverlässig arbeitende Stanzmaschinen erforderlich.

Diesen Ansprüchen wird das Flachbettstanzen am besten gerecht. Dabei werden die gedruckten und auf einer Palette gestapelten Bogen der Stanzmaschine zugeführt. In der Maschine erfolgt in einer Vereinzelungseinrichtung zunächst die Vereinzelung der zu stanzenden Bogen, die dann anschließend in einer Ausrichteinrichtung passgenau ausgerichtet, von einem Greiferwagen übernommen und exakt in der Stanzeinrichtung positioniert werden. Die Greiferwagen können hierbei an endlosen Ketten durch die Maschine bewegt werden oder aber durch Linearantriebe angetrieben werden.

Die Stanzeinrichtung besteht üblicherweise aus einem mit einer Gegenplatte versehenen ruhenden Tisch und einem mit Stanz- und Rillwerkzeugen versehenen über einen Hubantrieb senkrecht zur Gegenplatte auf und ab beweglichen Tisch. Durch diese Auf- und-abbewegung wird aus den taktweise zwischen den Tischflächen hindurch geführten Bögen die Nutzen ausgestanzt und gleichzeitig die zum sauberen Falten notwendigen Rillen eingedrückt.

In einer nachfolgenden Ausbrecheinrichtung wird der Abfall über Ausbrechwerkzeuge maschinell entfernt. Je nach Ausstattung der Maschine können schließlich die gestanzten Nutzen in einer hierfür vorgesehenen Nutzentrenneinrichtung separiert werden.

Ein Antrieb für eine Bogenstanz- und -prägemaschine ist aus der DE 30 44 083 A1 bekannt. Die hierin beschriebene Maschine besitzt einen festen Untertisch und einen auf und ab beweglichen Obertisch zum Stanzen von Bögen aus Papier, Pappe und dergleichen. Die Bewegung des auf und ab beweglichen Obertisches wird über Rollen realisiert, die auf zwei über dem Tisch angeordneten Exzenterwellen angeordnet sind. Der Obertisch liegt mit Federkraft gegen die Rollen auf der Exzenterwelle an. Durch eine Drehbewegung der Exzenterwellen wird der Obertisch senkrecht gegen den Untertisch bewegt. Durch den Exzenterantrieb ergibt sich im zeitlichen Verlauf eine im Wesentlichen sinusförmige Hubbewegung des Obertisches. Aus dieser Druckschrift sind die Merkmale des Oberbegriffs des Anspruchs 1 bekannt.

An den Berührungsflächen zwischen Rollen und Tisch sind gehärtete Stahlplatten angeordnet, die die Druck- und Reibungskräfte, die von den Rollen ausgeübt werden, aufnehmen und an den Obertisch weitergeben. Diese Stahlplatten können keilförmig ausgebildet sein und dann zur Druckzustellung herangezogen werden, indem entsprechende Einrichtungen vorgesehen werden, um die Stahlplatten bezüglich des Auflagepunktes der Rollen in Richtung der Keilneigung zu verschieben.

Bei den Vorrichtungen nach dem Stand der Technik ist es nicht möglich, den Stanzvorgang schlagartig zu unterbrechen, während die Maschine mit voller Geschwindigkeit weiterläuft, da die aufgezeigten Verstellmechanismen zu langsam sind.

Des Weiteren ergibt sich ein Problem bei Maschinen mit einer weiteren Station zur Heißfolienprägung. Bei diesem Prozess ist es zwingend erforderlich, dass die Stanzkraft innerhalb eines Arbeitstaktes abgestellt werden kann. Ansonsten wird die Heißfolie auf das Unterwerkzeug aufgebracht, sobald es zu einer Fehlanlage des Bogens kommt.

Aus der DE 33 13 790 C2 ist ein weiterer Antrieb für eine Bogenstanz- und-prägemaschine bekannt. Die Tiegelstanzpresse weist einen ersten, fest in einem Maschinengestell angeordneten Tiegel und einen zweiten, gegen den ersten zustellbaren Tiegel auf, der über vier an diesem gelenkig angreifende Kniehebel in Zustellrichtung verstellbar ist. Die Kniehebel stützen sich jeweils über ein Stützgelenk gegen das Maschinengestell ab und werden durch einen Nockentrieb beaufschlagt. Aus dieser Schrift ist es weiterhin bekannt, dass wenigstens ein Paar Stützgelenke quer zur Zustellrichtung verstellbar ist. Die Verstellbarkeit wird dadurch ermöglicht, dass die Stützgelenke jeweils über Gelenkkörper in im Maschinengestell verschiebbar gelagerte Lagerhalbschalen gelagert sind. Die in dieser Schrift offenbarte Lösung ermöglicht zwar ein Aussetzen der Stanzbewegung, jedoch wird hierbei eine Ausweichbewegung eines hoch belasteten Gelenks erforderlich. Deshalb muss im Betrieb vom Aktuator eine permanent hohe Stellkraft aufgebracht werden.

Aufgabe der vorliegenden Erfindung ist es deshalb, eine Bogenstanz- und -prägemaschine mit einem Antrieb für den zustellbaren Tiegel zu schaffen, der die geschilderten Nachteile vermeidet.

Gelöst wird diese Aufgabe durch eine Bogenstanz- und -prägemaschine gemäß den kennzeichnenden Merkmalen von Anspruch 1.

In einer vorteilhaften Ausführungsform wirken die Rollen des Exzenterantriebs jeweils auf zwei übereinander angeordnete keilförmige Unterlagen auf, die gegeneinander verschiebbar sind. Die Keile sind jeweils über eine Verstelleinrichtung verstellbar, wobei der eine Keil zur Stanzkraftverstellung mit einem Verstellmotor versehen ist und der andere Keil zur Notunterbrechung von einem schnell wirkenden Aktuator beaufschlagt wird. Dies hat den Vorteil, dass zum einen die Druckbeistellung über einen Verstellmotor genau einstellbar ist und zum anderen über den schnell wirkenden Aktuator die Stanzkraft schlagartig auf Null verstellt werden kann.

In einer besonders vorteilhaften Ausgestaltung ist der Keil zur Notunterbrechung nur in seine beiden Endlagen verstellbar. Dies ermöglicht eine besonders einfache und schnelle Verstellung.

In einer weiteren bevorzugten Ausführungsform ist der schnell wirkende Aktuator ein Pneumatikzylinder. Hierdurch wird eine schnelle und einfache Verstellung begünstigt.

In einer besonders vorteilhaften Ausführungsform verfährt der schnell wirkende Aktuator den Keil zur Notunterbrechung gegen Anschläge. Hierdurch wird eine schnelle Unterbrechung besonders einfach. Des Weiteren lässt sich eine reproduzierbare Stellung zum Arbeitshub einfach wieder erreichen.

In den Zeichnungen sind bevorzugte Ausführungen der erfindungsgemäßen Bogenstanz- und -prägemaschine dargestellt.

Es zeigen:
- Fig. 1: den prinzipiellen Aufbau einer Bogenstanz- und -prägemaschine in schematischer Darstellung
- Fig. 2: die schematische Darstellung einer erfindungsgemäßen Verstelleinrichtung für den Antrieb einer Bogenstanz- und -prägemaschine

In Fig. 1 ist der prinzipielle Aufbau einer Bogenstanz- und -prägemaschine 100 zum Stanzen, Ausbrechen und Ablegen von Bögen aus Papier, Pappe und dergleichen dargestellt. Die Stanz- und Prägemaschine 100 besitzt einen Anleger 1, eine Stanzstation 2, eine Ausbrechstation 3 und einen Ausleger 4, die von einem gemeinsamen Maschinengehäuse 5 getragen und umschlossen werden.

Die Bogen 6 werden durch einen Anleger 1 von einem Stapel vereinzelt und über einen Zuführtisch 16 der Bogenstanz- und -prägemaschine 100 zugeführt und von Greifern an ihrer Vorderkante ergriffen und intermittierend in Bogenförderrichtung F durch die verschiedenen Stationen 2, 3 und 4 der Stanz- und Prägemaschine 100 hindurchgezogen. Die Greifer sind hierbei an Greiferstangen 8 und diese wiederum an einem Transportsystem 7 befestigt.

Die Stanzstation 2 besteht aus einem Untertisch 9 und einem Obertisch 10. Der Untertisch 9 ist fest im Maschinengestell gelagert und mit einer nicht näher dargstellten Gegenplatte zu den Stanzmessern versehen. Der Obertisch ist vertikal auf und ab bewegbar gelagert und ist mit den Stanz- und Rillmessern versehen.

Die Greifer an den Greiferstangen 8 transportieren den Bogen 6 von der Stanz- und Prägestation 2 in die nachfolgende Ausbrechstation 3, die mit Ausbrechwerkzeugen ausgestattet ist. In der Ausbrechstation 3 werden mit Hilfe der Ausbrechwerkzeuge die nicht benötigten Abfallstücke aus dem Bogen 6 nach unten herausgestoßen, wodurch die Abfallstücke 11 in einen unter der Station eingeschobenen behälterartigen Wagen 12 fallen.

Von der Ausbrechstation 3 gelangt der Bogen in den Ausleger 4, wo der Bogen entweder nur einfach abgelegt wird, oder aber gleichzeitig eine Trennung in einzelne Nutzen erfolgt. Der Ausleger 4 kann auch eine Palette 13 enthalten, auf der die einzelnen Bögen in Form eines Stapels 14 aufgestapelt werden, so dass nach Erreichen einer bestimmten Stapelhöhe die Paletten mit den aufgestapelten Bögen 14 aus dem Bereich der Stanz- und -prägemaschine 100 weggefahren werden können.

In Fig. 2 ist eine erfindungsgemäße Verstelleinrichtung für den Antriebe einer Bogenstanz- und -prägemaschine schematisch dargestellt. Bei dem dargestellten Antrieb des Obertisches handelt es sich um einen Exzenterantrieb, der sich für den Antrieb von Stanzeinrichtungen besonders bewährt hat. Üblicherweise wird der Obertisch durch zwei Exzenterwellen angetrieben, von denen in Fig. 2 jedoch nur eine dargestellt ist. Der Exzenterantrieb besteht aus einer Exzenterwelle 15, die in nicht näher dargestellter Weise um die Achse 17 drehbar vom nicht dargestellten Joch getragen wird. Die Exzenterwelle 15 wird mittels eines nicht dargestellten Stirnradgetriebes angetrieben. An den Enden der Exzenterwelle 15 sitzt je eine wälzgelagerte Rolle16. An den Berührungsflächen zwischen Rollen 16 und Obertisch 10 sind Keile 18, 19 angeordnet. Die Keile 18, 19 sind dabei so angeordnet, dass sie sich mit ihren schrägen Seiten 18' und 19' berühren, wobei der Keil 19 eine schiefe Ebene bildet, auf der Keil 18 verstellbar ist. Der Keil 18 ist über eine Verstellvorrichtung, beispielsweise eine Gewindespindel 24, mit einem Motor 21 verbunden. Über diese Verstellanordnung kann eine Stanzdruckverstellung bewirkt werden, indem der Keil 18 in die Pfeilrichtungen des Pfeils A verschoben wird. Durch diese Anordnung lässt sich die Stanzdruckverstellung sehr fein justieren. Wie oben schon erwähnt, wird der Obertisch 10 üblicherweise durch zwei Exzenterrollen 15 angetrieben, die je an den Enden eine wälzgelagerte Rolle 16 aufweisen. Folglich gibt es vier Keilanordnungen 18, 19, über die eine Einstellung des Stanzdruckes ermöglicht wird.

Der untere Keil 19 ist mit einem Pneumatikzylinder 22 verbunden. Der Pneumatikzylinder wird über Druckleitungen 23, 23' entsprechend mit Druckluft beaufschlagt, so dass er den Keil 19 in die Richtungen des Pfeils B von Anschlag 20 zu Anschlag 20' und umgekehrt schlagartig verstellen kann. Hierdurch ist ein schnelles Zurückfahren des Stanzdruckes auf Null gewährleistet. Es ist natürlich ebenso denkbar, die Verstelleinrichtung für den Keil 19 mittels anderer schnell wirkender Aktuatoren zu bewirken.

### Bezugszeichenliste

| | | | |
|---|---|---|---|
| 1 | Anleger | 18 | Keil |
| 2 | Stanzstation | 18' | Schrägseite |
| 3 | Ausbrechstation | 19 | Keil |
| 4 | Ausleger | 19' | Schrägseite |
| 5 | Maschinengehäuse | 20, 20' | Anschlag |
| 6 | Bogen | 21 | Motor |
| 7 | Transportsystem | 22 | Pneumatikzylinder |
| 8 | Greiferstangen | 23, 23' | Druckluftanschlüsse |
| 9 | Untertisch | 24 | Gewindespindel |
| 10 | Obertisch | 100 | Bogenstanz- und |
| 11 | Abfallstücke | | -prägemaschine |
| 12 | Wagen | | |
| 13 | Palette | F | Bogenförderrichtung |
| 14 | Stapel | A | Pfeil |
| 15 | Exzenterwelle | B | Pfeil |
| 16 | Rolle | C | Pfeil |
| 17 | Achse | | |

## Patentansprüche

1. Bogenstanz- und -prägemaschine (100) mit mindestens einer Stanzstation (2) und einer Transportvorrichtung (7) für die zu stanzenden Bogen, wobei die Stanzstation einen ersten fest in einem Maschinengestell angeordneten Tiegel (9) und einen zweiten angetriebenen, gegen den ersten zustellbaren, Tiegel (10) aufweist, wobei der zustellbare Tiegel (10) von mindestens einem Exzenterantrieb bewegt wird, der eine Exzenterwelle (15) aufweist, an deren Enden Rollen (16) gelagert sind,
**dadurch gekennzeichnet,**
**dass** die Rollen (16) jeweils auf zwei übereinander angeordnete keilförmige Unterlagen (18, 19) wirken, die je mit einer Verstelleinrichtung (21,22) verstellbar sind, wobei der eine Keil (18) zur Stanzkraftverstellung mit einem Verstellmotor (21) versehen ist und der andere Keil (19) zur Not- oder Schnellabschaltung von einem schnell wirkenden Aktuator (22) beaufschlagt wird.

2. Bogenstanz- und -prägemaschine nach Anspruch 1 oder 2,
**dadurch gekennzeichnet,**
**dass** der schnell wirkende Aktuator (22) ein Pneumatikzylinder ist.

3. Bogenstanz- und -prägemaschine nach Anspruch 1,
**dadurch gekennzeichnet,**
**dass** der andere Keil (19) zur Notunterbrechung nur in seine beiden Endlagen verstellbar ist.

4. Bogenstanz- und -prägemaschine nach einem der vorhergehenden Ansprüche,
**dadurch gekennzeichnet,**
**dass** der schnell wirkende Aktuator den Keil zur Notunterbrechung gegen Anschläge (20, 20') verstellt.

## Claims

1. Sheet-fed diecutting and embossing machine (100) including at least one diecutting station (2) and a transport device (7) for the sheets to be diecut, the diecutting station comprising a first platen (9) fixedly arranged in a machine frame and a second driven platen (10) that is movable into engagement with the first platen (10), the movable platen (10) being moved by at least one eccentric drive that includes an eccentric shaft (15) at the ends of which rollers (16) are supported,
**characterized by**
the fact that the rollers (16) act upon two respective wedge-shaped pads (18, 19) that are arranged one above the other and are adjustable by a respective adjustment device (21, 22), one of the wedges (18) being equipped with an adjustment motor (21) to adjust the diecutting force and the other wedge (19) being acted upon by a quick-acting actuator (22) to carry out an emergency stop or fast shut-down.

2. Sheet-fed diecutting and embossing machine as set forth in Claim 1 or 2,
**characterized by**
the fact that the quick-acting actuator (22) is a pneumatic cylinder.

3. Sheet-fed diecutting and embossing machine as set forth in Claim 1,
**characterized by**
the fact that the other wedge (19) for emergency stops is only adjustable into its two end positions.

4. Sheet-fed diecutting and embossing machine according to one of the preceding claims,
**characterized by**
the fact that the quick-acting actuator adjusts the wedge for emergency stops against stops (20, 20').

## Revendications

1. Presse de découpe et de gaufrage de feuilles (100) avec au moins une station de découpe (2) et un dispositif de transport (7) pour les feuilles à découper, la station de découpe présentant une première platine (9) disposée fixement dans un bâti de machine et une seconde platine réglable (10) entraînée par rapport à la première platine réglable (10), la platine réglable (10) étant déplacée par au moins un entraînement d'excentrique qui présente un axe d'excentrique (15 )aux extrémités desquels sont logés des galets (16),
**caractérisée en ce que** les galets (16) agissent sur deux rondelles coniques (18, 19) disposées l'une sur l'autre, qui sont réglables chacune par un dispositif de réglage (21, 22), une clavette (18) étant munie pour le réglage de la force de coupe d'un moteur de réglage (21) et l'autre clavette (19) subissant l'action d'un actionneur (22) à action rapide pour la mise hors service rapide ou d'urgence.

2. Presse de découpe et de gaufrage de feuilles selon la revendication 1 ou 2, **caractérisée en ce que** l'actionneur (22) à action rapide est un vérin pneumatique.

3. Presse de découpe et de gaufrage de feuilles selon la revendication 1, **caractérisée en ce que** l'autre clavette (19) n'est réglable que dans ses deux positions de fin de course pour l'arrêt d'urgence.

4. Presse de découpe et de gaufrage de feuilles selon l'une des revendications précédentes, **caractérisée en ce que** l'actionneur à action rapide amène la clavette contre des butées (20, 20') pour l'arrêt d'urgence.
